# FASCICULE DE BREVET EUROPEEN

(11) **EP 0 658 671 B1**
(45) Date de publication et mention de la délivrance du brevet: **19.03.2003**
(21) Numéro de dépôt: 94118972.2
(22) Date de dépôt: 02.12.1994
(51) Int. Cl.: E05B 49/00

(54) **Boîtier d'un appareil de commande à distance utilisé en tant que clef pour un système de fermeture d'un véhicule automobile**
Gehäuse für eine Fernbedienungseinrichtung z.B. für den Schlüsselteil eines Kfz-Schliesssystemes
Case for a remote control apparatus used as a key for a vehicle locking system

(30) Priorité: 17.12.1993 FR 9315251
(43) Date de publication de la demande: 21.06.1995
(62) Demande divisionnaire de: 02022181.8
(73) Titulaire: VALEO ELECTRONIQUE, 94000 Creteil (FR)
(72) Inventeur: Vuadens, Gilbert, F-77130 Montereau (FR); Zerbin, Jean, F-77124 Chauconin Neufmontiers (FR); Hrynkw, Richard, F-1300 Sainte Savine (FR)
(74) Mandataire: Lenne, Laurence

(56) Documents cités:
- DE-A- 4 220 214
- FR-A- 2 607 316
- US-A- 4 972 051

## Description

La présente invention concerne un boîtier de commande à distance d'une installation électrique.

L'invention concerne notamment un boîtier de commande à distance, par exemple par émission d'ondes infrarouges, d'une installation de verrouillage électrique des ouvrants d'un véhicule automobile.

L'invention concerne plus particulièrement un boîtier de commande du type comportant un corps de boîtier, par exemple réalisé en deux parties, dont la paroi délimite un logement interne prévu pour recevoir différents composants et du type comportant au moins un bouton de commande qui s'étend à travers une ouverture formée dans une portion de la paroi du boîtier et sur lequel un utilisateur peut exercer un effort de pression de commande selon une direction sensiblement perpendiculaire au plan de cette portion de la paroi du boîtier, à l'encontre de moyens élastiques de rappel du bouton en position relâchée.

Selon différentes conceptions connues et notamment selon le document FR A 2 607 316, le bouton de commande est réalisé sous la forme d'un organe indépendant de la partie du boîtier dans laquelle est formée l'ouverture, qui est agencé à l'intérieur du boîtier et qui fait saillie vers l'extérieur à travers ladite ouverture et qui comporte généralement un ressort de rappel en position haute relâchée.

De telles conceptions sont complexes car elles font appel à de nombreux composants qu'il est coûteux d'assembler et elles posent des problèmes d'étanchéité et de fermeture du boîtier autour du bouchon.

Afin de remédier à ces inconvénients, l'invention propose un boîtier de commande à distance du type mentionné précédemment dans lequel les moyens élastiques du rappel du bouton de commande sont réalisés grâce à un film en matière plastique. Le boîtier de commande selon le préambule de la revendication 7 est, caractérisé en ce que le bouton est constitué par une plaque dont le contour est sensiblement complémentaire de celui de ladite ouverture au bord de laquelle elle est reliée par un film en matière plastique formant les moyens élastiques de rappel.

Selon d'autres caractéristiques de l'invention :
- le film en matière plastique est réalisé par moulage et s'étend sur la face interne de la plaque et sur au moins la portion de la face interne de la paroi du boîtier qui entoure ladite ouverture ;
- le film est réalisé par surmoulage simultanément sur la face interne de la plaque et sur la face interne de la paroi du boîtier ;
- la portion du film qui s'étend entre les bords en vis-à-vis de la plaque et de l'ouverture présente, en section transversale, une forme en arc de cercle ;
- ladite portion du film présente en section transversale une forme de demi-cercle dont la convexité est tournée vers l'intérieur du boîtier ;
- la paroi du boîtier est réalisée par moulage en matière plastique ;
- la plaque formant bouton est réalisée par moulage en matière plastique ;
- la plaque formant bouton est réalisée par moulage simultanément avec la paroi du boîtier à laquelle elle est reliée par au moins une patte de liaison, déformable élastiquement et réalisée venue de matière par moulage avec la plaque et la paroi du boîtier ;
- la paroi du boîtier comporte une fenêtre, notamment pour le passage d'ondes infrarouges et le film s'étend en regard de ladite fenêtre pour assurer l'étanchéité du boîtier ;
- le film est réalisé en polyamide.

L'invention propose également une installation de verrouillage électrique des ouvrants d'un véhicule automobile, caractérisée en ce qu'elle comporte un boîtier de commande réalisé conformément aux enseignements de l'invention.

D'autres caractéristiques et avantages de l'invention apparaîtront à la lecture de la description détaillée qui va suivre pour la compréhension de laquelle on se reportera au dessin annexé dans lequel :
- La figure 1 est une vue en plan avec arrachement partiel de l'une des deux parties d'un boîtier de commande à distance d'une installation de verrouillage électrique des ouvrants d'un véhicule automobile, réalisé conformément aux enseignements de l'invention ; et
- la figure 2 est une vue en section à plus grande échelle selon la ligne 2-2 de la figure 1.

On a représenté sur la figure 1 Un boîtier de commande 10 en deux parties, ou demi-boîtiers, 12 et 14 reliées entre elles à leur périphérie par un plan de joint 16 et qui délimitent entre elles un logement 18 pour recevoir différents composants (non représentés) tels qu'un circuit électronique et un émetteur d'ondes infrarouges.

Selon une conception connue, le boîtier 10 comporte un trou 20 pour le passage d'un anneau 22 afin qu'il constitue également un porte-clef portant la clef de contact 24 du véhicule.

Chacune des deux parties 12 et 14 du boîtier est constituée par une paroi en matière plastique moulée opaque 26.

Conformément à l'invention, la paroi 26 du demi-boîtier 14 comporte une ouverture 28 sensiblement en forme de pouce à l'intérieur de laquelle est agencée une partie centrale en forme de plaque 30 qui, au sens de l'invention, constitue un bouton de commande.

Comme on peut le voir sur les figures 1 et 2, le bord 32 de la plaque est parallèle sur tout son contour au bord en vis-à-vis 34 de l'ouverture 28.

Conformément à un aspect de l'invention, la plaque centrale formant bouton de commande 30 est réalisée venue de matière par moulage avec la paroi 26 du demi-boîtier 14 auquel elle est reliée par deux pattes minces 36 qui sont déformables élastiquement.

La plaque formant bouton 30 est ainsi susceptible de se déplacer par rapport à la paroi 26 selon une direction perpendiculaire au plan de cette dernière, c'est-à-dire selon une direction verticale en considérant la figure 2.

Conformément à l'invention, la face interne 38 de la paroi 26 et la face interne 40 de la plaque formant bouton 30 sont revêtues d'un film en matière plastique 42 qui est par exemple un film en polyamide.

Dans la zone de l'ouverture 28, le film 42 qui est surmoulé simultanément sur la paroi 26 et la plaque 30 présente une section transversale en forme de demi-cercle 44 qui se prolonge latéralement par des portions planes du film qui épousent le contour des faces internes 38 et 40. La convexité de la section est tournée vers l'intérieur du boîtier.

Le choix du matériau constitutif du film 42, de ses dimensions et de son épaisseur est tel qu'il confère au bouton 30 une position de repos relâchée illustrée à la figure 2 et qu'il assure un rappel élastique de la plaque formant bouton 30 vers cette position relâchée lorsqu'elle a été sollicitée verticalement vers l'intérieur du logement 18, c'est-à-dire vers le bas en considérant la figure 2.

Conformément à un autre aspect de l'invention, le demi-boîtier 14 peut également comporter une fenêtre 46 qui est prévue pour permettre le passage d'ondes par exemple du type infrarouges et qui est fermée de manière étanche par le film 42 qui s'étend également en regard de la fenêtre 46. Le matériau pour la réalisation par surmoulage du film 42 est choisi de manière à être transparent aux ondes émises tout en assurant une étanchéité de la fenêtre 46 et du boîtier de commande 10.

## Revendications

1. Boîtier de commande à distance d'une installation électrique, du type comportant un corps de boîtier (12, 14), dont la paroi (26) délimite un logement interne (18) prévu pour recevoir différents composants et du type comportant au moins un bouton de commande (30) qui s'étend à travers une ouverture (28) formée dans une portion de la paroi (26) du boîtier et sur lequel un utilisateur peut exercer un effort de pression de commande selon une direction sensiblement perpendiculaire au plan de cette portion de la paroi (26) du boîtier, à l'encontre de moyens élastiques de rappel du bouton en position relâchée, **caractérisé en ce que** le bouton est constitué par une plaque (30) dont le contour (32) est sensiblement complémentaires de celui (34) de ladite ouverture (28) au bord de laquelle elle est reliée par un film en matière plastique (42, 44) formant les moyens élastiques de rappel.

2. Boîtier de commande selon la revendication 1, **caractérisé en ce que** le film en matière plastique (42) s'étend sur au moins une portion de la face interne (40) de la plaque (30) et sur au moins une partie de la portion de la face interne (38) de la paroi (26) du boîtier qui entoure ladite ouverture (28).

3. Boîtier de commande selon l'une des revendications 1 ou 2, **caractérisé en ce que** le film (42) est réalisé par surmoulage simultanément sur la face interne (40) de la plaque (30) et sur la face interne (38) de la paroi (26) du boîtier.

4. Boîtier de commande selon l'une quelconque des revendications précédentes, **caractérisé en ce que** la portion (44) du film (42) qui s'étend entre les bords en vis-à-vis (32, 34) de la plaque (30) et de l'ouverture (28) présente, en section transversale, une forme en arc de cercle.

5. Boîtier de commande selon la revendication 4, **caractérisé en ce que** ladite portion (44) du film présente en section transversale une forme de demi-cercle dont la convexité est tournée vers l'intérieur (18) du boîtier.

6. Boîtier de commande selon l'une quelconque des revendications précédentes, **caractérisé en ce que** la paroi (26) du boîtier est réalisée par moulage en matière plastique.

7. Boîtier de commande selon l'une quelconque des revendications précédentes, **caractérisé en ce que** la plaque formant bouton est réalisée par moulage en matière plastique.

8. Boîtier de commande selon les revendications 6 et 7 prises en combinaison, **caractérisé en ce que** la plaque formant bouton (30) est réalisée par moulage simultanément avec la paroi (26) du boîtier à laquelle elle est reliée par au moins une patte de liaison (36), déformable élastiquement et réalisée venue de matière par moulage avec la plaque (30) et la paroi (26) du boîtier

9. Boîtier de commande selon l'une quelconque des revendications précédentes, **caractérisé en ce que** la paroi du boîtier comporte une fenêtre (46), notamment pour le passage d'ondes infrarouges et **en ce que** le film (42) s'étend en regard de la fenêtre (46) pour assurer l'étanchéité du boîtier.

10. Boîtier de commande selon l'une quelconque des revendications précédentes, **caractérisé en ce que** le film (42) est réalisé en polyamide.

11. Installation de verrouillage électrique des ouvrants d'un véhicule automobile, **caractérisée en ce qu'**il comporte un boîtier de commande réalisé conformément à l'une quelconque des revendications précédentes.

## Patentansprüche

1. Gehäuse für eine Fernbedienungseinrichtung einer elektrischen Vorrichtung, mit einem Gehäusekörper (12, 14), dessen Wand (26) eine innere Aufnahme (18) begrenzt, die zur Aufnahme unterschiedlicher Komponenten vorgesehen ist, und mit mindestens einem sich quer zu einer Öffnung (28) erstreckenden Bedienungsknopf (30), der von einem Bereich der Wand (26) des Behälters gebildet wird, und auf den ein Benutzer zur Betätigung, gegen die Kraft elastischer Mittel zur Rückstellung des Knopfes in seine Freigabestellung, einen Druck in einer zur Ebene der Wand (26) des Gehäuses im wesentlichen senkrechten Richtung ausüben kann, **dadurch gekennzeichnet, daß** der Knopf durch eine Platte (30) gebildet ist, deren Kontur (32) im wesentlichen komplementär zu derjenigen der Öffnung (28) verläuft, mit dessen Rand sie über einen aus Kunststoff bestehenden und die elastischen Rückstellmittel bildenden Film (42, 44) verbunden ist.

2. Bedienungsgehäuse nach Anspruch 1, **dadurch gekennzeichnet, daß** der aus Kunststoff bestehende Film (42) sich mindestens über einen Teil der inneren Oberfläche (40) der Platte (30) und mindestens über einen Teil des Bereiches der inneren Oberfläche (38) der Wand (26) des Gehäuses erstreckt, der die besagte Öffnung (28) umschließt.

3. Bedienungsgehäuse nach einem der Ansprüche 1 oder 2, **dadurch gekennzeichnet, daß** der Film (42) gleichzeitig auf die innere Oberfläche (40) der Platte (30) und auf die innere Oberfläche (38) der Wand (26) des Behälters aufgebracht ist.

4. Bedienungsgehäuse nach einem der vorhergehenden Ansprüche, **dadurch gekennzeichnet, daß** der Teil (44) des Filmes (42), der sich zwischen den gegenüberliegenden Rändern (32, 34) der Platte (30) und der Öffnung (28) erstreckt, im Querschnitt gesehen, die Form eines Kreisbogens aufweist.

5. Bedienungsgehäuse nach Anspruch 4, **dadurch gekennzeichnet, daß** der besagte Teil (44) des Filmes die Form eines Halbkreises aufweist, dessen Wölbung sich zur Innenseite (18) des Behälters erstreckt.

6. Bedienungsgehäuse nach einem der vorhergehenden Ansprüche, **dadurch gekennzeichnet, daß** die Wand (26) durch Formgießen von Kunststoffmaterial hergestellt ist.

7. Bedienungsgehäuse nach einem der vorhergehenden Ansprüche, **dadurch gekennzeichnet, daß** die den Knopf bildende Platte durch Formgießen von Kunststoffmaterial hergestellt ist.

8. Bedienungsgehäuse nach den Ansprüchen 6 und 7 zusammengenommen, **dadurch gekennzeichnet, daß** die den Knopf bildende Platte (30) durch gleichzeitiges Formgießen mit der Wand (26) des Behälters hergestellt ist, mit der sie über mindestens ein elastisch deformierbares Befestigungsteil (36) verbunden ist, welches aus dem beim Formgießen der Platte (30) und der Wand (26) des Gehäuses verwendeten Material besteht.

9. Bedienungsgehäuse nach einem der vorhergehenden Ansprüche, **dadurch gekennzeichnet, daß** die Wand des Gehäuses insbesondere zum Durchlassen von Infrarotstrahlung ein Fenster (46) enthält, und daß der Film (42) sich bis zu dem Fenster (46) erstreckt, um die Abdichtung des Gehäuses sicherzustellen.

10. Bedienungsgehäuse nach einem der vorhergehenden Ansprüche, **dadurch gekennzeichnet, daß** der Film (42) aus Polyamid besteht.

11. Vorrichtung zur elektrischen Verriegelung von zu öffnenden Einrichtungen eines Kraftfahrzeuges, **dadurch gekennzeichnet, daß** die Vorrichtung ein nach einem der vorhergehenden Ansprüchen realisiertes Bedienungsgehäuse enthält.

## Claims

1. Remote-control unit for an electrical installation, of the type including a housing body (12, 14), the wall (26) of which delimits an internal housing (18) intended to accommodate various components, and of the type including at least one control button (30) which extends through an aperture (28) formed in a portion of the wall (26) of the unit and on which a user can exert a control-pressure force along a direction substantially perpendicular to the plane of this portion of the wall (26) of the unit, counter to elastic means for returning the button into the released position, **characterised in that** the button consists of a plate (30), the contour (32) of which is substantially complementary to that (34) of the said aperture (28) to the edge of which it is linked by a plastic film (42, 44) forming the elastic return means.

2. Control unit according to Claim 1, **characterised in that** the plastic film (42) extends over at least a portion of the inner face (40) of the plate (30) and over at least a part of the portion of the inner face (38) of the wall (26) of the housing which surrounds the said aperture (28).

3. Control unit according to one of Claims 1 and 2, **characterised in that** the film (42) is produced by overmoulding simultaneously on the inner face (40) of the plate (30) and on the inner face (38) of the wall (26) of the housing.

4. Control unit according to any one of the preceding claims, **characterised in that** the portion (44) of the film (42) which extends between the facing edges (32, 34) of the plate (30) and of the aperture (28) exhibits a circular-arc shape, in cross section.

5. Control unit according to Claim 4, **characterised in that** the said portion (44) of the film features, in cross section, a semi-circular shape the convexity of which is turned towards the inside (18) of the housing.

6. Control unit according to any one of the preceding claims, **characterised in that** the wall (26) of the housing is produced by moulding from plastic.

7. Control unit according to any one of the preceding claims, **characterised in that** the button-forming plate is produced by moulding from plastic.

8. Control unit according to Claims 6 and 7 taken in combination, **characterised in that** the button-forming plate (30) is produced by moulding simultaneously with the wall (26) of the housing to which it is linked by at least one linking tab (36) which is elastically deformable and produced from the same material, by moulding, with the plate (30) and the wall (26) of the housing.

9. Control unit according to any one of the preceding claims, **characterised in that** the wall of the housing includes a window (46), especially for infrared waves to pass through, and **in that** the film (42) extends opposite the window (46) in order to ensure the leaktightness of the housing.

10. Control unit according to any one of the preceding claims, **characterised in that** the film (42) is produced from polyamide.

11. Installation for electric locking of the doors of a motor vehicle, **characterised in that** it includes a control unit produced in accordance with any one of the preceding claims.
